# FASCICULE DE BREVET EUROPEEN

(11) **EP 2 780 624 B1**
(45) Date de publication et mention de la délivrance du brevet: **03.01.2018**
(21) Numéro de dépôt: 12784029.6
(22) Date de dépôt: 14.11.2012
(51) Int. Cl.: F17C 13/04

(54) **ROBINET POUR BOUTEILLE DE GAZ ÉQUIPÉ D'UN VOLANT COMMANDANT UN CLAPET DE PRESSION RÉSIDUELLE ET UN CLAPET DE FERMETURE**
GASFLASCHENVENTIL MIT EINEM SCHWUNGRAD ZUR STEUERUNG EINES RESTDRUCKVENTILS UND EINES SPERRVENTILS
GAS BOTTLE VALVE PROVIDED WITH A FLYWHEEL CONTROLLING A RESIDUAL-PRESSURE VALVE AND A STOP VALVE

(30) Priorité: 15.11.2011 LU 91901
(43) Date de publication de la demande: 24.09.2014
(73) Titulaire: Luxembourg Patent Company S.A., 7440 Lintgen (LU)
(72) Inventeur: LAMIABLE, Morgan, F-57940 Metzervisse (FR); ZODA, Adrien, F-57330 Zoufftgen (FR); SCHMITZ, Jean-Claude, L-7340 Heisdorf (LU)
(74) Mandataire: Lecomte & Partners
(86) Numéro de dépôt international: PCT/EP2012/072632
(87) Numéro de publication internationale: WO 2013/072372

(56) Documents cités:
- EP-A1- 0 708 281
- DE-A1- 2 909 046
- DE-A1- 19 709 096
- FR-A1- 2 244 123
- FR-A1- 2 657 668
- US-A- 4 402 340

## Description

### Domaine technique

L'invention a trait à un robinet notamment pour bouteille de gaz, plus particulièrement à un robinet notamment pour bouteille de gaz équipé d'une fonction de maintien de pression résiduelle.

### Technique antérieure

Les robinets pour bouteille de gaz sont actuellement couramment équipés d'un dispositif de maintien de pression résiduelle. La pression résiduelle est typiquement de l'ordre de quelques bars (comme par exemple 3 bars ou 44 psi). Ce dispositif empêche la pénétration d'impuretés par les reflux éventuels dans les bouteilles en service, ou par contact avec l'ambiance dans des bouteilles non connectées et dont la vanne et restée ouverte.

Ce type de dispositif est habituellement constitué d'un clapet taré disposé en amont de la vanne du robinet. Ce clapet est disposé de manière à ce que des moyens élastiques exercent un effort de fermeture, le clapet étant configuré de sorte à ce que la haute pression présente dans la bouteille pousse sans difficulté le clapet de manière à l'ouvrir lorsqu'il y a une demande de débit. Lors de l'arrêt de débit, le clapet se referme, empêchant tout reflux. Lorsque la bouteille est presque vide au point que la pression au sein de celle-ci soit inférieure à la pression de tarage nécessaire à ouvrir le clapet, aucun gaz ne peut plus être soutiré. Le clapet restant en permanence fermé, le contenu de la bouteille reste isolé de l'extérieur même lorsque la vanne du robinet est ouverte.

Lors du remplissage de la bouteille de gaz via le robinet, le clapet de pression résiduelle, de par sa construction, va naturellement rester fermé. Il est alors nécessaire de forcer son ouverture pour permettre le remplissage de la bouteille.

Le document de brevet US 5,048,565 divulgue un robinet pour bouteille de gaz, pourvu d'une vanne de fermeture, d'un clapet de pression résiduelle et d'une soupape de sécurité. Le clapet de pression résiduelle peut être commandé en position d'ouverture pour le remplissage via un dispositif d'ouverture commandé de manière pneumatique ou mécanique (par exemple via un levier ou un outil externe).

Le document de brevet EP 0 372 279 A1 divulgue un clapet de pression résiduelle qui peut être mis en position ouverte par rotation d'un organe de commande suivant un quart de tour. Le clapet et l'organe de commande sont équipés d'un dispositif à came permettant de convertir le mouvement de rotation de l'organe de commande en un mouvement de translation du clapet.

La commande en ouverture d'un clapet de pression résiduelle tel que divulguée dans les deux documents sus mentionnés est en principe réservée au personnel qualifié pour le remplissage de bouteilles. Il est en effet important que le clapet ne puisse pas être ouvert en dehors des opérations de remplissage. L'ouverture du clapet requiert une procédure particulière telle qu'un branchement en air comprimé auxiliaire ou encore telle que l'intervention d'outillage particulier.

Le document de brevet US 3,820,560 divulgue un robinet pour bouteille de plongée comprenant une soupape de pression résiduelle équipée d'un levier de commande. Ce dernier agit en rotation sur un axe pourvu de profils à came agissant sur une pièce correspondante agissant elle-même sur la partie mobile du clapet de pression résiduelle. L'actionnement du levier permet de forcer le clapet en position ouverte. Il est à noter que le clapet présente un siège mobile qui permet le remplissage de la bouteille sans devoir ouvrir le clapet au moyen du levier. Le levier permet certes une ouverture aisée du clapet mais aucune sécurité n'est prévue en vue d'empêcher une ouverture du clapet lorsque la bouteille est en service. Le robinet de cet enseignement est en effet prévu pour procurer une réserve d'oxygène lors de plongée sous-marine. L'actionnement du levier est destiné à donner accès à cette réserve.

Le document de brevet EP 0 708 281 A1 divulgue un robinet avec un organe de commande rotatif et un dispositif de maintien de pression résiduelle apte à être maintenu en position ouverte par l'organe de commande rotatif. Pour ce faire, le dispositif de maintien de pression résiduelle comprend un obturateur monté coulissant et attelé à une tige de commande animée en rotation et translation par l'organe de commande rotatif.

Le document de brevet FR 2 657 668 A1 divulgue un robinet conforme au préambule de la revendication 1. Le filetage de l'organe de commande rotatif du robinet est assimilé à une piste de commande. L'organe de commande en question participe alors à l'ouverture forcée du dispositif de maintien de pression résiduelle. L'insertion d'une tubulure externe dans l'orifice de sortie est cependant nécessaire pour compléter l'opération d'ouverture forcée du dispositif de maintien de pression résiduelle en vue du remplissage d'une bouteille sur laquelle le robinet est monté.

Le document de brevet FR 2 244 123 divulgue un robinet pour bouteille de gaz, comprenant un clapet de fermeture et un clapet de purge de la sortie du robinet et de la conduite raccordée à cette sortie. Ces deux clapets sont commandés par un organe de commande rotatif comprend au moins une piste de commande.

### Résumé de l'invention

### Problème technique

Le problème technique que se propose de résoudre l'invention consiste à proposer un robinet pour bouteille de gaz équipé d'un dispositif de maintien de pression résiduelle et dont l'opération de remplissage est facilitée.

### Solution technique

L'invention a pour objet un robinet pour gaz sous pression, notamment pour bouteille de gaz, comprenant: un corps avec une entrée, une sortie et un passage reliant l'entrée avec la sortie; un dispositif de maintien d'une pression résiduelle à l'entrée lorsque le robinet est en service, le dispositif étant disposé dans le passage entre l'entrée et la sortie; un organe de commande rotatif disposé sur le corps, configuré pour commander l'ouverture forcée du dispositif de maintien de pression résiduelle de manière à le désactiver ; un dispositif auxiliaire distinct du dispositif de maintien de pression résiduelle; l'organe de commande rotatif comprenant au moins une piste de commande configurée pour que la rotation de l'organe de commande puisse commander le dispositif de maintien de pression résiduelle et le dispositif auxiliaire ; et une première tige de commande du dispositif de maintien de pression résiduelle, coopérant avec la piste ou une des pistes de l'organe de commande rotatif ; remarquable en ce qu'il comprend, en outre, une deuxième tige de commande du dispositif auxiliaire, coopérant avec la piste ou une des pistes de l'organe de commande rotatif, la deuxième tige étant disposée au moins essentiellement parallèlement à la première tige.

Le dispositif de maintien de pression résiduelle est actif lorsqu'il assure sa fonction de maintien de pression résiduelle. En débit de service, il est ouvert. Lorsqu'il n'y a pas de débit mais bien une pression suffisante dans la bouteille, il peut être, soit ouvert, soit fermé, en fonction de sa construction. Il est inactif lorsqu'il est en position ouverte forcée.

Le robinet peut être dimensionné pour des gaz sous une pression de plus de 50 bars, plus particulièrement de plus de 100 bars.

Suivant un mode avantageux de l'invention, l'organe de commande rotatif a une forme générale de disque, et est préférentiellement disposé à l'extérieur du corps.

L'organe de commande rotatif peut être en matière plastique. Le corps et/ou l'organe de commande rotatif peut comprendre des moyens d'indexation.

Le corps et/ou l'organe de commande rotatif peut comprendre des moyens de blocage vers une position particulière telle que la position de remplissage.

Suivant un autre mode avantageux de l'invention, le corps comprend une gorge circulaire sur laquelle l'organe de commande rotatif est clippé.

Suivant un encore autre mode avantageux de l'invention, le dispositif auxiliaire est un dispositif de fermeture du passage, préférentiellement disposé en aval du dispositif de maintien de pression résiduelle.

Suivant un encore autre mode avantageux de l'invention, l'organe de commande rotatif comprend une première position de remplissage de la bouteille où le dispositif de maintien de pression résiduelle est en position ouverture forcée (c'est-à-dire est désactivé), et préférentiellement le dispositif de fermeture, est ouvert ; une deuxième position de fermeture de la bouteille où le dispositif de maintien de pression résiduelle est actif et le dispositif de fermeture est fermé; une troisième position de service où le dispositif de maintien de pression résiduelle est actif et le dispositif de fermeture est ouvert; les première, deuxième et troisième positions étant préférentiellement consécutives par rapport à la rotation de l'organe de commande rotatif.

Suivant un encore autre mode avantageux de l'invention, l'organe de commande rotatif comprend une première piste destinée à commander le dispositif de maintien de pression résiduelle et une deuxième piste destinée à commander le dispositif auxiliaire, la première piste et/ou la deuxième piste ayant préférentiellement des creux correspondant à des positions d'arrêt et configurés pour générer au niveau de l'organe de commande rotatif un ressenti desdites positions d'arrêt.

Suivant un encore autre mode avantageux de l'invention, le dispositif de maintien de pression résiduelle et le dispositif auxiliaire comprennent, chacun, un élément mobile en translation suivant des directions au moins essentiellement parallèles, l'organe de commande étant rotatif autour d'un axe de rotation au moins essentiellement parallèle à ces directions.

Suivant un encore autre mode avantageux de l'invention, le corps du robinet comprend un raccord d'entrée de gaz avec un axe principal, et un axe longitudinal généralement parallèle à l'axe principal dudit raccord, les directions de translation des éléments mobiles du dispositif de maintien de pression résiduelle et du dispositif auxiliaire étant au moins essentiellement perpendiculaires audit axe longitudinal.

Avantageusement, la première et la deuxième tige sont disposées de part et d'autre d'un axe de rotation de l'organe de commande rotatif.

Suivant un encore autre mode avantageux de l'invention, le dispositif auxiliaire comprend un obturateur coopérant avec un siège et normalement mis en contact avec ledit siège par des moyens élastiques suivant une direction correspondant à celle du gaz lorsque le robinet est en service, la deuxième tige de commande étant configurée pour déplacer l'obturateur selon une direction opposée à la direction de l'effort exercé par les moyens élastiques.

Suivant un encore autre mode avantageux de l'invention, la première et/ou la deuxième tige de commande comprend/comprennent, chacune, une butée limitant leur mouvement dans la direction opposée à celle de commande.

Suivant un encore autre mode avantageux de l'invention, la première et/ou la deuxième tige de commande comprend/comprennent, chacune, une portion de contact avec la ou une des pistes de commande de l'organe de commande rotatif, la ou les portions de contact dépassant normalement du corps.

Suivant un encore autre mode avantageux de l'invention, le dispositif de maintien de pression résiduelle comprend un obturateur coopérant avec un siège préférentiellement fixe, et normalement mis en contact avec ledit siège par des moyens élastiques suivant une direction correspondant à celle du gaz lorsque le robinet est en service.

Suivant un encore autre mode avantageux de l'invention, l'obturateur comprend une première portion coopérant avec le siège et ayant une première section, et une deuxième portion d'une deuxième section supérieure à la première section, les première et deuxième portions délimitant avec le corps une première chambre haute pression en contact avec l'entrée du robinet, la deuxième portion comprenant des moyens d'étanchéité coopérant avec une surface correspondante.

Suivant un encore autre mode avantageux de l'invention, la deuxième portion de l'obturateur définit avec le corps une deuxième chambre en contact avec le passage du corps en aval de la première portion et le siège via un canal de l'obturateur.

### Avantages apportés

Les mesures de l'invention présentent l'avantage d'assurer une commande du dispositif de maintien de pression résiduelle coordonnée avec un dispositif auxiliaire tel qu'une vanne de fermeture/ouverture du robinet. De la sorte, le dispositif de maintien de pression résiduelle peut rester normalement fermé durant le fonctionnement normal de service du robinet (étant entendu que le dispositif de maintien de pression résiduelle s'ouvre automatiquement lorsqu'il y a une demande de débit de gaz). De plus, la construction est particulièrement simple et facile à mettre en oeuvre.

### Brève description des dessins

La figure 1 est une vue en plan d'un robinet pour bouteille de gaz, conforme à l'invention.
La figure 2 est une vue en coupe du robinet de la figure 1 suivant l'axe 2-2.
La figure 3 est une vue en coupe longitudinale du robinet de la figure 1.
La figure 4 est une vue isométrique du volant du robinet des figures 1 à 3.

### Description des modes de réalisation

La figure 1 illustre un robinet pour bouteille de gaz, conforme à l'invention. Le robinet 2 comprend un corps 4, préférentiellement généralement massif. Le corps 4 comprend un raccord de connexion 6 à une bouteille de gaz (non représentée). Ce raccord est sous forme de filetage male conique et correspond à une entrée 7 du robinet. Le corps 4 comprend également une sortie de gaz 9. Le robinet est pourvu d'un volant 8 disposé latéralement sur le corps 4. Ce volant 8 est un volant de commande d'un dispositif de maintien de pression résiduelle et d'une vanne du robinet.

La figure 2 qui est une vue en coupe suivant l'axe 2-2 de la figure 1, illustre l'intérieur de la partie supérieure du robinet. Comme cela est visible à la figure 2, le corps renferme une vanne 14 de fermeture du passage 10 reliant l'entrée de gaz (figure1, référence 7) avec la sortie 9. Le corps comprend une chambre 22 reliée avec l'entrée 7 (figure1) via un dispositif de maintien de pression résiduelle (figure 3, référence 38). La chambre renferme un obturateur 16 maintenu en pression contre un siège 18 par un ressort 20. Le ressort 20 est en appui sur le fond de la chambre 22. Le siège 18 est constitué d'une pastille avec un trou central, en matière apte à assurer une étanchéité avec l'obturateur 16. Ce dernier peut être en matériau métallique et le siège peut être en matériau plastique tel que par exemple du nylon. Le siège 18 est pris en sandwich entre un épaulement formé dans le corps 4 du robinet et un support de siège 26 maintenu en pression contre l'épaulement par une pièce de serrage 30 vissée dans une cavité du corps 4. Un joint 28 ainsi qu'éventuellement une bague anti extrusion sont prévus entre le support de siège 26 et son logement dans le corps 4. Il s'agit ici d'une étanchéité statique étant donné que le support de siège 26 est immobile. Le support de siège 26 comprend un alésage central s'étendant le long de son axe principal. Cet alésage loge une tige de commande 12 de l'obturateur 16 de la vanne 14. La tige de commande 12 comprend une gorge avec un joint 24 et éventuellement une bague anti extrusion de manière à assurer une étanchéité avec l'alésage du support de siège 26 dans lequel elle est logée. L'étanchéité est dynamique car la tige de commande est apte à se déplacer en translation suivant son axe principal. Elle comprend également un épaulement destiné à venir en appui contre un épaulement correspondant de la pièce de serrage 30. Une première extrémité (à gauche suivant la figure 2) est en face de l'obturateur 16 et une deuxième extrémité (à droite suivant la figure 2) sort du corps 4 du robinet et coopère avec une surface profilée du volant 8.

La vanne 14 est configurée de manière à ce que l'obturateur 16 soit disposé du côté amont du siège 18 et le ressort 20 le maintient normalement en pression contre le siège 18. De la sorte, la vanne se ferme naturellement et la pression de la bouteille exerce également une pression sur l'obturateur 16 dirigée vers le siège 18. Comme cela va être expliqué plus en détail en relation avec les figures 3 et 4, la rotation du volant 8 en vue d'ouvrir la vanne 14 va déplacer la tige de commande 12 vers l'obturateur 16 de manière à l'éloigner de son siège 18 et de permettre le passage de gaz depuis la chambre 22 vers la sortie 9. En position fermée de la vanne, correspondant à celle illustrée à la figure 2, la tige de commande 12 n'est pas mise en pression entre la surface profilée du volant 8 et la face avant de l'obturateur 16, de manière à assurer une étanchéité satisfaisante ainsi qu'à permettre un matage ou tassement du siège en fonction de la pression exercée et en fonction du nombre de cycles et/ou de l'âge du robinet. En d'autres termes, en position fermée de la vanne 14, la tige de commande 12 a au moins une de ses extrémités à distance de sa surface de contact respective selon un jeu mécanique adapté.

La figure 3 qui est une vue en coupe longitudinale du robinet de la figure 1, illustre bien l'intérieur du robinet. Le passage 10 pratiqué dans le corps 4 relie l'entrée 7 à la sortie (non visible sur cette figure mais bien sur la figure 2, référence 9). Le passage débouchant vers le haut du corps du robinet est en communication directe avec la chambre renfermant la vanne 14. Il peut être destiné à être raccordé à un manomètre. Il est à noter que le robinet illustré aux figures 1 à 3 est incomplet au niveau de sa partie supérieure.

Le corps 4 renferme un dispositif de maintien de pression résiduelle 38 dans la bouteille. Ce dernier est disposé au niveau du passage 10 reliant l'entrée 7 à la sortie du robinet, en amont de la vanne 14. Il comprend essentiellement un obturateur 43 coopérant avec un siège 41, similairement à la vanne 14 avec toutefois pour différence importante que l'obturateur délimite une première chambre 39 à volume variable en amont du siège 41. L'obturateur 43 comprend en effet une première portion 44 coopérant avec le siège 41 du corps 4 du robinet, et une deuxième portion 42 coulissant de manière étanche avec une paroi du corps 4. Cette paroi peut être formée par une pièce 40 rapportée dans un alésage du corps, comme cela est illustré à la figure 3. La deuxième portion 43 présente une section supérieure à celle de la première portion 44, ce qui permet lors de l'application de la pression provenant de la bouteille de générer un effort résultant sur l'obturateur 43 dirigée vers la deuxième portion. Cet effort est opposé à la force du ou des ressorts 46 disposés entre la pièce vissée 40 et la face de l'obturateur 43 correspondant à la deuxième portion. La force élastique des ressorts 46 et la différence de section entre les deuxième et première portions sont dimensionnées de manière à permettre un déplacement de l'obturateur et, partant, l'ouverture du passage de gaz à partir d'une pression donnée. Cette pression minimale pour l'ouverture du dispositif de maintien de pression résiduelle peut être de l'ordre de quelques bars, comme par exemple 3 bars. Cette pression correspond à la pression résiduelle qu'il y aura dans la bouteille lorsque le contenu de cette dernière aura été consommé et qu'elle ne débitera plus de gaz.

Un canal 45 formé dans l'obturateur 43 relie une deuxième chambre 47 avec le passage de gaz 10 directement en aval de l'obturateur 43. La deuxième chambre 47 est définie par le logement de l'obturateur 43 et sa face arrière correspondant à sa deuxième portion 42. Si l'on essaie de remplir la bouteille sans préalablement ouvrir le dispositif de maintien de pression résiduelle, la pression de remplissage va s'établir dans la chambre 47 qui présente une section effective correspondant à la deuxième portion de l'obturateur, cette section étant supérieure à celle de la première portion. Il en résulte alors un effort sur l'obturateur dirigé dans le sens de fermeture de ce dernier.

Une tige de commande 36 est disposée partiellement dans le passage de gaz 10 directement en aval du siège 41 et de l'obturateur 43 du dispositif de maintien de pression résiduelle 38. Cette tige de commande est similaire à la tige de commande 12 de la vanne 14. Elle est montée coulissante dans un alésage du corps 4, parallèlement à la tige de commande 12. Elle présente également un épaulement destiné à coopérer avec un épaulement correspondant du corps 4, de manière à limiter son déplacement dans le sens de fermeture du dispositif de maintien de pression résiduelle 38. Un ressort est par ailleurs prévu en vue d'assister le déplacement de la tige 36 vers le volant 8. Des moyens d'étanchéité tels qu'un joint éventuellement accompagné d'une bague anti extrusion, sont prévus dans une gorge de la tige de commande 36, de manière à assurer une étanchéité avec l'alésage du corps 4. Une première extrémité de la tige de commande est en vis-à-vis de la première portion 44 de l'obturateur 43 et une deuxième extrémité est en contact avec une surface à profil du volant 8. Similairement à la vanne 14, la tige de commande est dimensionnée pour pouvoir laisser travailler correctement le dispositif de maintien de pression résiduelle, et ce malgré un éventuel matage des surfaces de contact entre le siège 41 et l'obturateur 43. Pour ce faire, un jeu mécanique est prévu entre la première extrémité (celle de gauche suivant la figure 3) de la tige de commande 36 et l'obturateur 43 lorsque le volant est dans une position n'agissant pas sur le dispositif de maintien de pression résiduelle. Le jeu mécanique peut être compris entre 0.1 mm et 2 mm, préférentiellement entre 0.1 et 1 mm, plus préférentiellement encore entre 0.1 et 0.5 mm.

Comme cela est visible à la figure 4 illustrant le volant 8 en perspective, ce dernier comprend une partie principale en forme de disque et une jupe formée par une série de sections 32 et 48 dont certaines 48 sont pourvues d'une partie en forme de crochet destinée à coopérer avec une gorge 34 (figure 3) formée sur le corps 2.

La face intérieure de la partie en forme de disque du volant 8 comprend deux pistes. Une première piste 50 est destinée à coopérer avec la tige de commande 36 du dispositif de maintien de pression résiduelle. Elle comprend une surface de glissement pour l'extrémité correspondante de la tige de commande, cette surface de glissement présentant un profil incliné de manière à déplacer la tige de commande lors de la rotation du volant 8. La première piste 50 comprend deux creux ou points de repos pour l'extrémité correspondante de la tige de commande.

Un premier creux 52 correspond à une première position de la tige de commande où celle-ci ne commande pas le dispositif de maintien de pression résiduelle. Ce premier creux correspond à une portion de la piste où son profil est le plus bas ou éloigné du corps de la vanne. Un deuxième creux 54 correspond à une deuxième position de la tige de commande où celle-ci force l'ouverture du dispositif de maintien de pression résiduelle. Le deuxième creux correspond à une portion de la piste où son profil est le plus haut ou rapproché du corps de la vanne.

La première piste comprend également une zone de dégagement 56 prolongeant la piste depuis le premier creux 52. Cette zone de dégagement est conçue pour ne pas déplacer la tige de commande correspondante.

Une deuxième piste 58 est destinée à coopérer avec la tige de commande 12 de la vanne 14. Similairement à la première piste, la deuxième piste comprend une surface de glissement pour l'extrémité correspondante de la tige de commande, cette surface de glissement présentant un profil incliné de manière à déplacer la tige de commande lors de la rotation du volant 8. Elle comprend trois creux ou points de repos pour l'extrémité correspondante de la tige de commande. Un premier creux 64 disposé à une portion centrale de la piste formant une portion la plus basse de la piste. Le premier creux correspond à une position du volant où la vanne n'est pas commandée, c'est-à-dire est normalement fermée. Un deuxième creux 60 et un troisième creux 62 sont disposés, respectivement, aux extrémités de la piste 58. Ces extrémités correspondent à des portions hautes ou rapprochées du corps du robinet. Les deuxième et troisième creux correspondent à des positions du volant où la vanne est actionnée, c'est-à-dire est mise à l'état ouvert.

Le premier creux 52 de la première piste 50 et le premier creux 64 de la deuxième piste correspondent à une position de fermeture du robinet, c'est-à-dire une position où la vanne et le dispositif de maintien de pression résiduelle sont normalement fermés. Dans le cas précis des illustrations des figures 1 à 4, les tiges de commandes 12 et 36 sont diamétralement opposées par rapport au centre de rotation du volant 8, si bien que les premiers creux 52 et 64 des première et deuxième pistes sont également diamétralement opposés.

Le deuxième creux 54 de la première piste 50 et le troisième creux 62 de la deuxième piste 58 correspondent à une position de remplissage de la bouteille. En effet, le deuxième creux 54 de la première piste 50 permet de forcer l'ouverture du dispositif de maintien de pression résiduelle et le troisième creux 62 de la deuxième piste 58 assure l'ouverture de la vanne 14. Il est à noter que l'ouverture de la vanne 14 n'est en principe pas nécessaire compte tenu de sa construction sous forme de clapet qui peut s'ouvrir naturellement sous la pression de remplissage. Comme cela est visible aux figures 2 et 3, le ressort de fermeture 20 de l'obturateur 16 de la vanne 14 est assez puissant notamment afin d'assurer un niveau de sécurité et d'étanchéité satisfaisant pour le robinet. La pression et, partant le débit en résultant, du gaz à la sortie du robinet lors du remplissage pourrait se voir fortement réduits au passage de la vanne 14 en l'absence d'ouverture forcée de cette dernière. C'est la raison pour laquelle une ouverture de la vanne 14 est prévue lors du remplissage de la bouteille.

Le deuxième creux 60 de la deuxième piste 58 et la zone de dégagement 56 de la première piste 50 correspondent à une position de service du robinet. En effet, le deuxième creux 60 assure un déplacement de la tige de commande de la vanne forçant son ouverture alors que la zone de dégagement 56 de la première piste 50 garantit un fonctionnement non perturbé du dispositif de maintien de pression résiduelle.

Les première et deuxième pistes sont concentriques et décrivent, chacune, environ un demi-cercle. Dans le cas précis décrit en relation avec les figures, les deux pistes présentent essentiellement le même rayon. Elles pourraient cependant présenter des rayons différents. Dans ce cas, les pistes pourraient décrire plus d'un demi-cercle. Le positionnement des tiges de commande de la vanne et du dispositif de maintien de pression résiduelle de part et d'autre du centre de rotation du volant permet un équilibrage des pressions exercées par les tiges sur le volant. Il est toutefois envisageable de prévoir que les tiges de commandes soient disposées dans un secteur inférieur à 180°, plus précisément 90°, voire même alignées sur un rayon.

Il est également à noter que la présence des creux sur la ou les pistes du volant n'est pas obligatoire. Elle permet d'assurer des positions de repos avec un ressenti au niveau de la commande manuelle du volant. On peut également prévoir des moyens d'indexage séparés pour le volant et une ou des pistes continues sans variation brusque du profil au niveau des points de repos.

Le volant présente par conséquent trois positions :
- une première position de remplissage de la bouteille où le dispositif de maintien de pression résiduelle est désactivé, c'est-à-dire en position ouverte forcée, et la vanne est ouverte ;
- une deuxième position de fermeture de la bouteille où le dispositif de maintien de pression résiduelle est actif et la vanne est fermée ;
- une troisième position de service où le dispositif de maintien de pression résiduelle est actif et la vanne est ouverte ; le dispositif de maintien de pression résiduelle s'ouvrant en présence d'une pression suffisante dans la bouteille.

Les première, deuxième et troisième positions sont consécutives par rapport à la rotation de l'organe de commande rotatif.

Il est à noter que le robinet de l'invention n'est pas exclusivement destiné à être monté sur une bouteille de gaz. Il peut en effet notamment être monté sur des corps ou conduites de gaz sous pression.

### Liste des signes de référence

2 : robinet
4 : corps
6 : raccord d'entrée pour bouteille
7 : entrée de gaz
8 : volant
9 : sortie de gaz
10 : passage de gaz
12 : (deuxième) tige de commande de la vanne
14 : vanne
16 : obturateur de la vanne
18 : siège
20 : ressort de vanne
22 : chambre de la vanne
24 : joint de la première tige de commande
26 : support de siège
28: joint
30 : pièce de serrage du support de joint
32 : jupe du volant
34 : gorge du corps
36 : (première) tige de commande du dispositif de maintien de pression résiduelle
38 : dispositif de maintien de pression résiduelle
39 : première chambre du dispositif de maintien de pression résiduelle
40 : pièce vissée du clapet
41 : siège du dispositif de maintien de pression résiduelle
42 : deuxième portion de l'obturateur du dispositif de maintien de pression résiduelle
43 : obturateur du dispositif de maintien de pression résiduelle
44 : première portion de l'obturateur du dispositif de maintien de pression résiduelle
45 : canal de l'obturateur du dispositif de maintien de pression résiduelle
46 : ressort
47 : deuxième chambre du dispositif de maintien de pression résiduelle
48 : jupe à crochet du volant
50 : (première) piste du dispositif de maintien de pression résiduelle
52 : premier creux d'arrêt de la première piste, en position normalement fermée du dispositif de maintien de pression résiduelle
54 : deuxième creux d'arrêt de la première piste, en position ouverte du dispositif de maintien de pression résiduelle
56 : zone de dégagement de la première piste
58 : (deuxième) piste de la vanne
60 : deuxième creux d'arrêt de la deuxième piste, correspondant à une position ouverte de la vanne
62 : troisième creux d'arrêt de la deuxième piste, correspondant à une position ouverte de la vanne
64 : premier creux d'arrêt de la deuxième piste, correspondant à une position fermée de la vanne

## Revendications

1. Robinet (2) pour gaz sous pression, notamment pour bouteille de gaz, comprenant :
- un corps (4) avec une entrée (7), une sortie (9) et un passage (10) reliant l'entrée avec la sortie ;
- un dispositif de maintien de pression résiduelle (38) à l'entrée lorsque le robinet est en service, le dispositif (38) étant disposé dans le passage (10) entre l'entrée (7) et la sortie (9) ;
- un organe de commande rotatif (8) disposé sur le corps (4), configuré pour commander l'ouverture forcée du dispositif de maintien de pression résiduelle (38) de manière à le désactiver ;
- un dispositif auxiliaire (14) distinct du dispositif de maintien de pression résiduelle (38) ;
l'organe de commande rotatif (8) comprenant au moins une piste de commande (50 , 58) configurée pour que la rotation de l'organe de commande (8) puisse commander le dispositif de maintien de pression résiduelle (38) et le dispositif auxiliaire (14) ; et
- une première tige de commande (36) du dispositif de maintien de pression résiduelle (38), coopérant avec la piste ou une des pistes (50) de l'organe de commande rotatif (8) ; et
caractérisé en qu'il comprend
- une deuxième tige de commande (12) du dispositif auxiliaire (14), coopérant avec la piste ou une des pistes (58) de l'organe de commande rotatif (8), la deuxième tige (12) étant disposée au moins essentiellement parallèlement à la première tige (36).

2. Robinet (2) suivant la revendication 1, **caractérisé en ce que** l'organe de commande rotatif (8) a une forme générale de disque, et est préférentiellement disposé à l'extérieur du corps (4).

3. Robinet (2) suivant la revendication 2, **caractérisé en ce que** le corps (4) comprend une gorge circulaire (34) sur laquelle l'organe de commande rotatif (8) est clippé.

4. Robinet (2) suivant l'une des revendications 1 à 3, **caractérisé en ce que** le dispositif auxiliaire (14) est un dispositif de fermeture du passage (10), préférentiellement disposé en aval du dispositif de maintien de pression résiduelle (38).

5. Robinet (2) suivant la revendication 4, **caractérisé en ce que** l'organe de commande rotatif (8) comprend
- une première position de remplissage de la bouteille où le dispositif de maintien de pression résiduelle (38) est en position ouverte forcée, et préférentiellement le dispositif de fermeture (14) est ouvert ;
- une deuxième position de fermeture de la bouteille où le dispositif de maintien de pression résiduelle (38) est actif et le dispositif de fermeture (14) est fermé ;
- une troisième position de service où le dispositif de maintien de pression résiduelle (38) est actif et le dispositif de fermeture (14) est ouvert ;
les première, deuxième et troisième positions étant préférentiellement consécutives par rapport à la rotation de l'organe de commande rotatif (8).

6. Robinet (2) suivant l'une des revendications 1 à 5, **caractérisé en ce que** l'organe de commande rotatif (8) comprend une première piste (50) destinée à commander le dispositif de maintien de pression résiduelle (38) et une deuxième piste (58) destinée à commander le dispositif auxiliaire (14), la première piste (50) et/ou la deuxième piste (58) ayant préférentiellement des creux (52, 54, 60, 62, 64) correspondant à des positions d'arrêt et configurés pour générer au niveau de l'organe de commande rotatif (8) un ressenti desdites positions d'arrêt.

7. Robinet (2) suivant l'une des revendications 1 à 6, **caractérisé en ce que** le dispositif de maintien de pression résiduelle (38) et le dispositif auxiliaire (14) comprennent, chacun, un élément mobile (43, 16) en translation suivant des directions au moins essentiellement parallèles, l'organe de commande (8) étant rotatif autour d'un axe de rotation parallèle à ces directions.

8. Robinet (2) suivant la revendication 7, **caractérisé en ce que** le corps (4) du robinet comprend un raccord (6) d'entrée de gaz avec un axe principal, et un axe longitudinal généralement parallèle avec l'axe principal dudit raccord, les directions de translation des éléments mobiles (43, 16) du dispositif de maintien de pression résiduelle (38) et du dispositif auxiliaire (14) étant perpendiculaires audit axe longitudinal.

9. Robinet (2) suivant l'une des revendications 1 à 8, **caractérisé en ce que** le dispositif auxiliaire (14) comprend un obturateur (16) coopérant avec un siège (18) et normalement mis en contact avec ledit siège par des moyens élastiques (20) suivant une direction correspondant à celle du gaz lorsque le robinet est en service, la deuxième tige de commande (12) étant configurée pour déplacer l'obturateur (16) selon une direction opposée à la direction de l'effort exercé par les moyens élastiques (20).

10. Robinet (2) suivant l'une des revendications 1 à 9, **caractérisé en ce que** la première et/ou la deuxième tige de commande (36, 12) comprend/comprennent, chacune, une butée limitant leur mouvement dans la direction opposée à celle de commande.

11. Robinet (2) suivant l'une des revendications 1 à 10, **caractérisé en ce que** la première et/ou la deuxième tige de commande (36, 12) comprend/comprennent, chacune, une portion de contact avec la ou une des pistes de commande (50, 58) de l'organe de commande rotatif (8), la ou les portions de contact dépassant normalement du corps (4).

12. Robinet (2) suivant l'une des revendications 1 à 11, **caractérisé en ce que** le dispositif de maintien de pression résiduelle (38) comprend un obturateur (43) coopérant avec un siège (41) préférentiellement fixe, et normalement mis en contact avec ledit siège (41) par des moyens élastiques (46) suivant une direction correspondant à celle du gaz lorsque le robinet est en service.

13. Robinet (2) suivant la revendication 12, **caractérisé en ce que** l'obturateur (43) comprend une première portion (44) coopérant avec le siège (41) et ayant une première section, et une deuxième portion (42) d'une deuxième section supérieure à la première section, les première et deuxième portions (44, 42) délimitant avec le corps (4) une première chambre haute pression (39) en contact avec l'entrée (7) du robinet, la deuxième portion (42) comprenant des moyens d'étanchéité coopérant avec une surface correspondante.

14. Robinet (2) suivant la revendication 13, **caractérisé en ce que** la deuxième portion (42) de l'obturateur (43) définit avec le corps (4) une deuxième chambre (47) en contact avec le passage (10) du corps (4) en aval de la première portion (44) et le siège (41) via un canal (45) de l'obturateur (43).

## Patentansprüche

1. Ventil (2) für Gas unter Druck, insbesondere für Gasflaschen, bestehend aus:
- einem Korpus (4) mit einem Eingang (7), einem Ausgang (9) und einem Durchgang, der den Eingang mit dem Ausgang verbindet;
- einer Vorrichtung zur Erhaltung des Restdrucks (38) am Eingang, wenn das Ventil in Betrieb ist, wobei die Vorrichtung (38) im Durchgang (10) zwischen dem Eingang (7) und dem Ausgang (9) angeordnet ist;
- einem drehbaren Betätigungselement (8), das auf dem Korpus (4) angeordnet ist und dafür ausgelegt ist, um die Vorrichtung zur Erhaltung des Restdrucks (38) zwangsweise zu öffnen, um sie zu deaktivieren;
- einer Hilfsvorrichtung (14), die von der Vorrichtung zur Erhaltung des Restdrucks (38) getrennt ist;
wobei das drehbare Betätigungselement (8) mindestens eine Steuerbahn (50, 58) beinhaltet, die so ausgelegt ist, dass das Drehen des Betätigungselements (8) die Vorrichtung für die Erhaltung des Restdrucks (38) und die Hilfsvorrichtung (14) betätigen kann; und
- einem ersten Steuerstab (36) der Vorrichtung für die Erhaltung des Restdrucks (38), der mit der Bahn oder einer der Bahnen (50) des drehbaren Betätigungselements (8) zusammenwirkt; und
**dadurch gekennzeichnet, dass** das Ventil umfasst:
- einen zweiten Steuerstab (12) der Hilfsvorrichtung (14), der mit der Bahn oder mit einer der Bahnen (58) des drehbaren Betätigungselements (8) zusammenwirkt, wobei der zweite Stab (12) mindestens im Wesentlichen parallel zum ersten Stab (36) angeordnet ist.

2. Ventil (2) nach Anspruch 1, **dadurch gekennzeichnet, dass** das drehbare Betätigungselement (8) eine allgemein scheibenförmige Form besitzt und vorzugsweise außerhalb des Korpus (4) angeordnet ist.

3. Ventil (2) nach Anspruch 2, **dadurch gekennzeichnet, dass** der Korpus (4) eine kreisförmige Nut (34) aufweist, auf der das drehbare Betätigungselement (8) eingerastet ist.

4. Ventil (2) nach einem der Ansprüche 1 bis 3, **dadurch gekennzeichnet, dass** die Hilfsvorrichtung (14) eine Vorrichtung zum Verschließen des Durchgangs (10) ist, die vorzugsweise stromabwärts der Vorrichtung für die Erhaltung des Restdrucks (38) angeordnet ist.

5. Ventil (2) nach Anspruch 4, **dadurch gekennzeichnet, dass** das drehbare Betätigungselement (8) Folgendes beinhaltet:
- eine erste Position für das Befüllen der Flasche, bei der sich die Vorrichtung für die Erhaltung des Restdrucks (38) in erzwungener geöffneter Position befindet und die Schließvorrichtung (14) vorzugsweise geöffnet ist;
- eine zweite Position für das Schließen der Flasche, bei der die Vorrichtung für die Erhaltung des Restdrucks (38) aktiv und die Schließvorrichtung (14) geschlossen ist;
- eine dritte Betriebsposition, bei der die Vorrichtung für die Erhaltung des Restdrucks (38) aktiv und die Schließvorrichtung (14) geöffnet ist;
wobei die erste, zweite und dritte Position im Verhältnis zur Drehung des drehbaren Betätigungselements (8) vorzugsweise aufeinander folgen.

6. Ventil (2) nach einem der Ansprüche 1 bis 5, **dadurch gekennzeichnet, dass** das drehbare Betätigungselement (8) eine erste Bahn (50) beinhaltet, die dazu bestimmt ist, um die Vorrichtung für die Erhaltung des Restdrucks (38) zu betätigen und eine zweite Bahn (58), die dazu bestimmt ist, um die Hilfsvorrichtung (14) zu betätigen, wobei die erste Bahn (50) und/oder die zweite Bahn (58) vorzugsweise Aussparungen (52, 54, 60, 62, 64) aufweisen, die Haltepositionen entsprechen und so konfiguriert sind, dass sie im Bereich des drehbaren Betätigungselements (8) eine Wahrnehmung der genannten Haltepositionen erzeugen.

7. Ventil (2) nach einem der Ansprüche 1 bis 6, **dadurch gekennzeichnet, dass** die Vorrichtung für die Erhaltung des Restdrucks (38) und die Hilfsvorrichtung (14) jeweils ein bewegliches Element (43, 16) beinhalten, das in Richtungen verschiebbar ist, die im Wesentlichen parallel verlaufen, wobei das Betätigungselement (8) um eine Achse herum rotiert, die parallel zu diesen Richtungen verläuft.

8. Ventil (2) nach Anspruch 7, **dadurch gekennzeichnet, dass** der Korpus (4) des Ventils einen Anschluss (6) für den Gaseintritt beinhaltet, mit einer Hauptachse und einer Längsachse, die im Allgemeinen parallel zu der Hauptachse des genannten Anschlusses verläuft, wobei die Richtungen für die Verschiebung der beweglichen Elemente (43, 16) der Vorrichtung für die Erhaltung des Restdrucks (38) und der Hilfsvorrichtung (14) im rechten Winkel zu der genannten Längsachse verlaufen.

9. Ventil (2) nach einem der Ansprüche 1 bis 8, **dadurch gekennzeichnet, dass** die Hilfsvorrichtung (14) einen Verschluss (16) beinhaltet, der mit einem Sitz (18) zusammenwirkt und normalerweise anhand von elastischen Mitteln (20) mit dem genannten Sitz in Kontakt gebracht wird und dies in einer Richtung, die derjenigen des Gases entspricht, wenn das Ventil in Betrieb ist, wobei der zweite Steuerstab (12) so konfiguriert ist, dass er den Verschluss (16) in einer Richtung verschiebt, die der Richtung der Kraft, die von den elastischen Mitteln (20) ausgeübt wird, entgegengesetzt ist.

10. Ventil (2) nach einem der Ansprüche 1 bis 9, **dadurch gekennzeichnet, dass** der erste und/oder der zweite Steuerstab (36, 12) jeweils einen Anschlag beinhaltet/beinhalten, der ihre Bewegung in der Richtung, die der Betätigungsrichtung entgegengesetzt ist, begrenzt.

11. Ventil (2) nach einem der Ansprüche 1 bis 10, **dadurch gekennzeichnet, dass** der erste und/oder der zweite Steuerstab (36, 12) jeweils einen Kontaktabschnitt mit der oder einer der Steuerbahnen (50, 58) des drehbaren Betätigungselements (8) aufweist/aufweisen, wobei der oder die Kontaktabschnitt(e) normalerweise den Korpus (4) überragen.

12. Ventil (2) nach einem der Ansprüche 1 bis 11, **dadurch gekennzeichnet, dass** die Vorrichtung für die Erhaltung des Restdrucks (38) einen Verschluss (43) beinhaltet, der mit einem Sitz (41) zusammenwirkt, der vorzugsweise feststehend ist und normalerweise anhand der elastischen Mittel (46) mit dem genannten Sitz (41) in Kontakt gebracht wird und dies in einer Richtung, die derjenigen des Gases entspricht, wenn das Ventil in Betrieb ist.

13. Ventil (2) nach Anspruch 12, **dadurch gekennzeichnet, dass** der Verschluss (43) einen ersten Abschnitt (44) beinhaltet, der mit dem Sitz (41) zusammenwirkt und einen ersten Teilabschnitt und einen zweiten Abschnitt (42) eines zweiten Teilabschnitts oberhalb des ersten Teilabschnitts hat, wobei der erste und der zweite Abschnitt (44, 42) mit dem Korpus (4) eine erste Hochdruckkammer (39) begrenzen, die mit dem Eingang (7) des Ventils in Kontakt ist, wobei der zweite Abschnitt (42) Dichtungsvorrichtungen beinhaltet, die mit einer entsprechenden Oberfläche zusammenwirken.

14. Ventil (2) nach Anspruch 13, **dadurch gekennzeichnet, dass** der zweite Abschnitt (42) des Verschlusses (43) mit dem Korpus (4) eine zweite Kammer (47) definiert, die mit dem Durchgang (10) des Korpus (4) in Kontakt steht und dies stromabwärts des ersten Abschnitts (44) und des Sitzes (41) anhand eines Kanals (45) des Verschlusses (43).

## Claims

1. Tap (2) for pressurized gas, especially for gas cylinder, comprising:
- a body (4) with an inlet (7), an outlet (9) and a passageway (10) connecting the inlet to the outlet;
- a device for maintaining a residual pressure (38) at the inlet when the tap is in service, the device (38) being disposed in the passage (10) between the inlet (7) and the outlet (9);
- a rotatable actuator (8) disposed on the body (4), configured to control the forced opening of the residual pressure device (38) in order to deactivate said device;
- an auxiliary device (14) distinct from the residual pressure device (38);
the rotatable actuator (8) comprising at least one track (50, 58) configured so that the rotation of the actuator (8) can control the residual pressure device (38) and the auxiliary device (14); and
- a first control rod (36) of the residual pressure device (38), cooperating with the track or one of the tracks (50) of the rotatable actuator (8); and
**characterized in that** the tap comprises:
- a second control rod (12) of the auxiliary device (14), cooperating with the track or one of the tracks (58) of the rotatable actuator (8), the second rod (12) being disposed at least substantially parallel to the first rod (36).

2. Tap (2) according to Claim 1, **characterized in that** the rotatable actuator (8) is generally disc-shaped, and is preferably disposed outside the body (4).

3. Tap (2) according to claim 2, **characterized in that** the body (4) comprises a circular groove (34) on which the rotatable actuator (8) is clipped.

4. Tap (2) according to one of claims 1 to 3, **characterized in that** the auxiliary device (14) is a device for shutting-off the passage (10), preferably disposed downstream of the residual pressure device (38).

5. Tap (2) according to claim 4, **characterized in that** the rotatable actuator (8) comprises:
- a first position for filling the cylinder where the residual pressure device (38) is forced in an open position, and preferably the shutting-off device (14) is open;
- a second position for shutting-off the cylinder where the residual pressure device (38) is active and the shutting-off device (14) is closed;
- a third position of service where the residual pressure device (38) is active and the shutting-off device (14) is open;
the first, second and third positions being preferably consecutive relative to the rotation of the rotatable actuator (8).

6. Tap (2) according to one of claims 1 to 5, **characterized in that** the rotatable actuator (8) comprises a first track (50) for controlling the residual pressure device (38) and a second track (58) for controlling the auxiliary device (14), the first track (50) and/or the second track (58) preferably having recesses (52, 54, 60, 62, 64) corresponding to stop positions and configured to generate at the level of the rotatable actuator (8) felt stop positions.

7. Tap (2) according to one of claims 1 to 6, **characterized in that** the residual pressure device (38) and the auxiliary device (14) each comprise an element movable (43, 16) in translation in directions at least substantially parallel, the rotatable actuator (8) being rotatable about an axis of rotation at least substantially parallel to these directions.

8. Tap (2) according to claim 7, **characterized in that** the body (4) comprises a gas inlet fitting (6) with a main axis, and a longitudinal axis generally parallel with the main axis of said fitting, the directions of translation of the movable elements (43, 16) of the residual pressure device (38) and of the auxiliary device (14) being at least substantially perpendicular to said longitudinal axis.

9. Tap (2) according to one of claims 1 to 8, **characterized in that** the auxiliary device (14) comprises a shutter (16) cooperating with a seat (18) and normally in contact with said seat by elastic means (20) in a direction corresponding to that of gas when the tap is in service, the second control rod (12) being configured to move the shutter (16) in a direction opposite to the direction of the force exerted by the elastic means (20).

10. Tap (2) according to one of claims 1 to 9, **characterized in that** the first and/or the second control rod (36, 12) comprise(s), each, an abutment limiting its movement in the opposite direction to the control direction.

11. Tap (2) according to one of claims 1 to 10, **characterized in that** the first and/or the second control rod (36, 12) comprise(s), each, a contact portion with the or one of the tracks (50, 58) of the rotatable actuator (8), the contact portion(s) projecting normally from the body (4).

12. Tap (2) according to one of claims 1 to 11, **characterized in that** the residual pressure device (38) comprises a shutter (43) cooperating with a seat (41) that is preferably fixed, and normally placed in contact with said seat (41) by elastic means (46) in a direction corresponding that of the gas when the tap is in service.

13. Tap (2) according to claim 12, **characterized in that** the shutter (43) comprises a first portion (44) cooperating with the seat (41) and having a first section and a second portion (42) of a second section that is greater than the first section, the first and second portions (44, 42) defining with the body (4) a first high pressure chamber in contact with the tap inlet (7), the second portion (42) including sealing means cooperating with a corresponding surface.

14. Tap (2) according to claim 13, **characterized in that** the second portion (42) of the shutter (43) with the body (4) defines with the body (4) a second chamber (47) in contact with the passage (10) of the body (4) downstream of the first portion (44) and the seat (41) via a channel (45) of the shutter (43).
